# EUROPÄISCHE PATENTSCHRIFT

(11) **EP 0 707 803 B1**
(45) Veröffentlichungstag und Bekanntmachung des Hinweises auf die Patenterteilung: **06.02.2002**
(21) Anmeldenummer: 95115885.6
(22) Anmeldetag: 09.10.1995
(51) Int. Cl.: A43B 17/00, A43B 17/14

(54) **Verfahren zur Herstellung einer Einlage in Schuhe**
Method of making socks for shoes
Procédé de fabrication de semelles pour chaussures

(30) Priorität: 18.10.1994 DE 4437282
(43) Veröffentlichungstag der Anmeldung: 24.04.1996
(73) Patentinhaber: LORY ORTHOPÄDIE SCHUHTECHNIK GESUNDHEITSFORUM SERVICE UND HANDELS GmbH, 86152 Augsburg (DE)
(72) Erfinder: Lory, Karl-Heinz, D-86150 Augsburg (DE)
(74) Vertreter: Weber, Joachim, Dr.

(56) Entgegenhaltungen:
- DE-A- 1 485 614
- DE-A- 3 701 950

## Beschreibung

Die Erfindung betrifft ein Verfahren zur Herstellung einer Einlage in Schuhe nach dem Oberbegriff des Anspruchs 1.

Mit einem derartigen aus der DE-A- 37 01 950 bekannten Verfahren wird zwar erreicht, daß eine Einlage mit geringer Druckstellenreibung im Randbereich geschaffen werden kann, jedoch haben sich folgende Probleme ergeben. Da das Unterteil, das Formteil und das Deckteil bei der Herstellung der Einlage einander jeweils überdeckend zusammengefügt werden, ergibt sich im Randbereich nach dem Verpressen eine relativ große Materialdicke der gesamten Einlage. Diese muß durch ein Beschleifen reduziert werden. Im Rahmen der Erfindung durchgeführte Untersuchungen haben jedoch ergeben, daß bei diesem Schleifvorgang soviel Material weggenommen werden muß, daß der obere Randbereich sehr stark geschwächt wird, was seine Formbeständigkeit und Rückstellkraft negativ beeinflußt.

Es ist daher Aufgabe der vorliegenden Erfindung, ein Verfahren der im Oberbegriff des Anspruchs 1 angegebenen Art zu schaffen, mit dem es auf einfache Art und Weise möglich ist, eine Einlage zu schaffen, deren oberer Randbereich nach dem Beschleifen formstabil ist und nicht zum Ausfransen neigt.

Die Lösung dieser Aufgabe erfolgt durch die Merkmale des Anspruchs 1.

Dadurch wird erreicht, daß das Deckteil nach dem Zusammenfügen nicht in den oberen Randbereich ragt, so daß lediglich das Unterteil und das Formteil im letzten Bearbeitungsschritt beschliffen werden müssen. Hieraus ergibt sich zunächst der Vorteil, daß eine geringere Menge an Material beim Schleifen entfernt werden muß, da die Einlage im Randbereich insgesamt aufgrund der Ausnehmung des Deckteils weniger stark ist. Zum anderen ergibt sich der Vorteil, daß lediglich das Unterteil und das Formteil beschliffen werden müssen, die eine hohe Rückstellkraft und dementsprechend eine hohe Formbeständigkeit haben, so daß nach dem Fertigstellen der Einlage diese auch über lange Zeiten formbeständig ist und in ihrem Randbereich eine saubere Kontur ohne die Gefahr eines Ausfransens zeigt.

Die Unteransprüche haben vorteilhafte Weiterbildungen der Erfindung zum Inhalt.

Vorteilhafterweise werden Zuschnitte des Unterteils, des Kantenteils und des Deckteils hergestellt, wobei bei einer besonders bevorzugten Ausführungsform die durchgehende Ausnehmung ausgehend vom Fersenbereich an den beiden Rändern bis in den Bereich des ersten bis fünften Mittelfußköpfchens reicht.

Die Erfindung betrifft ferner eine Einlage für Schuhe gemäß den Merkmalen der Ansprüche 7 bis 9.

Weitere Einzelheiten, Merkmale und Vorteile der Erfindung ergeben sich aus nachfolgender Beschreibung dreier Ausführungsformen anhand der Zeichnungen.

Es zeigt:
- Fig. 1: eine Draufsicht auf eine Lagenanordnung des Deckteils und eines Kantenteils einer erfindungsgemäßen Einlage,
- Fig. 2: eine Schnittdarstellung durch die Anordnung entlang der Linie II-II in Fig. 1,
- Fig. 3: eine Schnittdarstellung durch eine fertig verformte Einlage entlang der Linie III-III in Fig. 4,
- Fig. 4: eine perspektivische Darstellung einer erfindungsgemäßen Einlage,
- Fig. 5a: bis 5c eine auseinandergezogene Darstellung einer weiteren Ausführungsform einer erfindungsgemäßen Einlage, und
- Fig. 6a: bis 6d eine auseinandergezogene Darstellung einer dritten Ausführungsform einer erfindungsgemäßen Einlage.

In den Fig. 1 und 2 ist der Lagenaufbau einer erfindungsgemäßen Einlage 1 vor dem endgültigen Verformen dargestellt. Dementsprechend weist die Einlage 1 im Beispielsfalle drei Lagen auf. Fig. 2 verdeutlicht hierbei, daß die unterste Lage ein fußbettartig geformtes Unterteil 2 darstellt. Die oberste Lage ist ein Deckteil 3 für die Fußsohle. Zwischen den Lagen 2 und 3 ist ein Formteil 4 angeordnet.

Die Draufsicht auf diese Anordnung gemäß Fig. 1 verdeutlicht, daß das Deckteil 3 im Beispielsfalle eine umlaufende Ausnehmung 5 aufweist. Die Ausnehmung 5 besteht aus zwei in etwa parallel zueinander verlaufenden Randabschnitten 6 und 7, die im Beispielsfalle durch einen Fersenabschnitt 8 zu einer durchgehenden Ausnehmung 5 zusammengefaßt sind. Die Randabschnitte 6 und 7 reichen vom Fersenbereich aus vorzugsweise bis in den Bereich des ersten bis fünften Mittelfußköpfchens. Grundsätzlich ist es aber möglich, die Abschnitte 6, 7, 8 als getrennte (z.B. durch Zwischenstege getrennte) Ausnehmungen auszubilden.

Die Anordnung dieser Lagen wird auch durch die Schnittdarstellung in Fig. 3 nochmals verdeutlicht. Hierbei ist besonders hervorzuheben, daß das Vorsehen der Ausnehmung 5 den Vorteil ergibt, daß bei der fertig verformten Einlage 1 das Beschleifen der oberen Randbereiche 9 und 9' vereinfacht wird, da lediglich das Unterteil 2 und das im Bereich der Ausnehmung 5 freiliegende Formteil 4 zur endgültigen Formgebung und Dimensionierung beschliffen werden müssen. Da das Formteil 4 und das Unterteil 2 besonders formstabil sind ergeben sich somit Randbereiche 9 und 9', die nicht ausfransen und ihre Rückstellfähigkeit behalten, so daß sie auch nach langer Benutzungszeit eine Formstabilität der gesamten Einlage 1 gewährleisten.

Eine fertig verformte und bearbeitete Einlage 1 ist in Fig. 4 dargestellt, bei der zusätzlich ein wahlweise und je nach Anwendungsfall anzuordnendes Polster 10 angedeutet ist, das zwischen dem Deckteil 3 und dem Formteil 4 liegt.

Bei einer besonders bevorzugten Ausführungsform des erfindungsgemäßen Verfahrens wird wie folgt vorgegangen:

Zunächst werden Vorschnitte der Teile 2, 3 und 4 gefertigt, wobei das Deckteil 3 mit der zuvor erläuterten Ausnehmung 5 versehen wird, die den insbesondere aus Fig. 1 ersichtlichen freiliegenden Randbereich des Formteils 4 ergibt.

Nach dem Erzeugen der Vorschnitte werden das Deckteil 3 und das Formteil 4, vorzugsweise klebstofffrei, vorgeheizt. Nach dem Vorheizen werden die Teile 2, 3 und 4 zusammengefügt, wobei das Unterteil 2 vorzugsweise mit Klebstoff versehen wird. Nach dem Zusammenfügen der drei Teile 2, 3 und 4 werden diese auf einen Leisten oder auf eine Gipsform aufgelegt. Diese Anordnung wird sodann in eine Vakuumpresse gelegt, in der unter Druckaufbringung die Lagen 2, 3 und 4 über den Leisten bzw. die Gipsform verformt werden. Anschließend folgt ein Abkühlvorgang. Nach dem Abkühlen erfolgt das zuvor erläuterte Beschleifen in die endgültige Form.

Gegebenenfalls kann auf das Deckteil 3 noch eine zusätzliche Lage, beispielsweise in Form eines Bezuges, aufgebracht werden.

In den Fig. 5a bis 5c ist eine weitere Ausführungsform einer erfindungsgemäßen Einlage 1 dargestellt. Die Teile 2, 3 und 4 dieser Einlage sind zur Verdeutlichung der Erfindungsprinzipien dieser Ausführungsform in auseinandergezogener Darstellung verdeutlicht.

Aus den Fig. 5a und 5b ergibt sich, daß die Teile 2 und 3 in ihrem Aufbau im wesentlichen der Ausführungsform gemäß Fig. 1 entsprechen, so daß auf die dortigen Erläuterungen verwiesen werden kann. Insbesondere weist das Deckteil 3 wiederum eine vorzugsweise durchgehende und bis in den Bereich des ersten bis fünften Mittelfußköpfchens reichende Ausnehmung 5 auf, die der Ausnehmung 5 gemäß der Ausführungsform der Fig. 1 entspricht.

Der wesentliche Unterschied der Ausführungsform gemäß den Fig. 5a bis 5c ist im Aufbau des Formteils 4 zu sehen. Wie die Fig. 5c verdeutlicht, hat das Formteil 4 eine hufeisenähnliche bzw. u-förmige Ausgestaltung, die in ihrer Form und Dimensionierung dem Verlauf der Ausnehmung 5 des Deckteils 3 gemäß Fig. 5b angepaßt ist. Dementsprechend weist das Formteil 4 zwei im wesentlichen parallel zueinander verlaufende Seitenschenkel 11 und 13 auf, die durch einen gebogenen Verbindungsteil 12 miteinander verbunden sind, so daß eine einstückige Form entsteht. Die Seitenschenkel 11 und 13 entsprechen ihrer Dimensionierung und Form dem Verlauf der Seitenabschnitte 6 und 7 der Ausnehmung 5 des Deckteils 3. Der gebogene Verbindungsteil 12 entspricht in seiner Form und Dimensionierung dem Fersenrand 8 der Ausnehmung 5 des Deckteils 3.

Werden die Teile 2, 3 und 4 der Ausführungsform gemäß den Fig. 5a bis 5c zusammengefügt, entsteht in Draufsicht eine Konfiguration, die derjenigen der Fig. 1 entspricht. Der wesentliche Unterschied ist jedoch darin zu sehen, daß das Formteil 4 lediglich in dem Bereich der Ausnehmung 5 eingesetzt wird, also keinen Bereich hat, der zwischen den Teilen 2 und 3 zu liegen kommt, wie dies bei der Ausführungsform der Fig. 1 durch die Schnittdarstellung der Fig. 2 verdeutlicht wird. Dies ergibt den besonderen Vorteil, daß die Einlage gemäß den Fig. 5a bis 5c dünner ausgestaltet werden kann, so daß vor allem der Vorteil eines geringeren Gewichtes besteht, da sich die Ausgestaltung des Formteils 4 auf die hufeisenähnliche Form der Fig. 5c beschränkt. Werden die drei Teile 2 bis 4 zusammengesetzt, ergeben sich jedoch die gleichen Vorteile im oberen Randbereich, da wiederum lediglich das Unterteil und das Formteil im letzten Bearbeitungsschritt beschliffen werden müssen. Insofern kann auf die Vorteilsbeschreibung zu den vorangegangenen Ausführungsformen Bezug genommen werden.

Bei der in den Fig. 6a bis 6d dargestellten dritten Ausführungsform ist zunächst wieder ein fußbettartig geformtes Unterteil 2 dargestellt, das in seinem Aufbau und seiner Dimension und seinen sonstigen Eigenschaften entsprechend den zuvor beschriebenen Ausführungsformen ausgebildet sein kann.

Dieses Unterteil 2 ist in Fig. 6a dargestellt.

Fig. 6b zeigt eine alternative Ausführungsform eines Kantenbzw. Formteiles 4'. Das Formteil 4' ist im Beispielsfalle als ein ovalähnlicher geschlossener umlaufender Ring 11 ausgebildet. Dieser Ring 11 begrenzt an seinem Innenrand 12 eine Einlegeausnehmung 13. Das Material des Formteils 4' kann demjenigen der zuvor beschriebenen Ausführungsformen entsprechen.

In Fig. 6c ist ein Verstärkungsteil 14 dargestellt. Das Verstärkungsteil 14 besteht aus einem vorzugsweise sehr dünnen, jedoch gegenüber dem Formteil steiferen Kunststoffmaterial. Es ist vollflächig ausgeführt. Die Dimension und Form des Verstärkungsteiles 14 entspricht der Form und Dimension der Einlegeausnehmung 13. Mit anderen Worten kann das Verstärkungsteil 14 exakt in die Einlegeausnehmung 13 eingepaßt werden. In Fig. 6d ist eine alternative Ausführungsform eines Deckteils 3' dargestellt, dessen Material demjenigen der zuvor beschriebenen Ausführungsform entsprechen kann. In seiner Form und Dimension entspricht das Deckteil 3' dem Verstärkungsteil 14 und somit der Form und Dimension der Einlegeausnehmung 13. Somit kann auch das Deckteil 3' exakt in die Einlegeausnehmung 13 eingepaßt werden. Durch die Anordnung des Verstärkungsteiles 14 ist eine Druckverteilung im Vorfußbereich möglich. Das Teil verhindert ein Einsinken der Mittelfußköpfchen und schafft eine Verbindung vom Rückfuß zum Vorfuß. Damit stabilisiert es den gesamten Fuß und die Führung des Schuhs bzw. im Schuh ist besser. Schließlich wird die Gefahr eines Umknickens verhindert bzw. vermindert und ein Vorrutschen im Vorfußbereich kann ebenfalls herabgesetzt werden.

Zur Montage einer Einlegesohle gemäß der zuletzt beschriebenen dritten Ausführungsform werden als Basisteile das Unterteil 2, das Formteil 4' und das Deckteil 3' verwendet. Bevorzugterweise wird das Verstärkungsteil 14 unterhalb des Deckteils 3' auf dem Unterteil 2 innerhalb der Einlegeausnehmung 13 angeordnet. Bei einer weiteren bevorzugten Ausführungsform wird eine textile Zwischenlage zwischen dem Deckteil 3' und dem Verstärkungsteil 14 vorgesehen, die in ihrer Form und Dimension dem Deckteil 3' entspricht.

Soll eine Einlage mit allen zuvor genannten vorzugsweise vorgesehenen Teilen gefertigt werden, wird auf das Unterteil 2 das Formteil 4' aufgebracht. In die Einlegeausnehmung 13 wird dann zunächst vorzugsweise das Verstärkungsteil 14, dann die textile Zwischenlage und dann das Deckteil 13 aufgebracht. Danach werden die zuvor genannten zusammengefügten Teile wie zuvor beschrieben miteinander verbunden, so daß diesbezüglich auf die vorangehenden Ausführungen Bezug genommen werden kann.

Der Vorteil dieser Ausführungsform ist insbesondere darin zu sehen, daß die Gesamtdicke der Einlage geringer wird, da das Deckteil 3 und gegebenenfalls das Verstärkungsteil sowie die Zwischenlage in die Einlegeausnehmung 13 eingepaßt werden können.

## Patentansprüche

1. Verfahren zur Herstellung einer Einlage (1) in Schuhe mit folgenden Verfahrensschritten:
- Zuschneiden eines vorzugsweise fußbettartig geformten Unterteils (2), eines ganzsohligen Deckteils (3) für die Fußsohle und eines Formteils (4); und
- Zusammenfügen des Unterteils (2), des Formteils (4) und des Deckteils (3), wobei diese Anordnung vorzugsweise in einer Vakuumpresse auf einem Leisten oder einer Gipsform verformt wird,
**dadurch gekennzeichnet,**
- **daß** beim Zuschneiden des Deckteils (3) eine Ausnehmung (5) zumindest entlang der Seitenränder (6, 7) und des Fersenrandes (8) erzeugt wird,
- **daß** das Formteil (4) zur Bildung eines zweilagigen Randbereiches (9,9') zumindest im Bereich der Ausnehmung (5) auf das Unterteil (2) aufgelegt und mit diesem verbunden wird.

2. Verfahren nach Anspruch 1, **dadurch gekennzeichnet, daß** die Seitenwandabschnitte und der Fersenrandabschnitt der Ausnehmung (5) eine geschlossene Ausnehmung bilden und die Seitenabschnitte (6, 7) bis in den Bereich des ersten bis fünften Mittelfußköpfchens reichen.

3. Verfahren nach Anspruch 1 oder 2, **dadurch gekennzeichnet, daß** das Formteil (4) und das Deckteil (3) vorzugsweise klebstofffrei vorgeheizt werden.

4. Verfahren nach einem der Ansprüche 1 bis 3, **dadurch gekennzeichnet, daß** das Unterteil (2) vor dem Verformen mit einer Klebstofflage versehen wird.

5. Verfahren nach einem der Ansprüche 1 bis 4, **dadurch gekennzeichnet, daß** der Verbund der Teile (2, 3, 4) in seine endgültige Form beschliffen wird.

6. Verfahren nach einem der Ansprüche 1 bis 5, **dadurch gekennzeichnet, daß** auf dem Deckteil (3) eine Oberlage aufgebracht wird.

7. Verfahren nach einem der Ansprüche 1 bis 6, **dadurch gekennzeichnet, daß** das Formteil (4) mit einer u-förmigen Kontur versehen wird, deren Form und Dimensionierung der Ausnehmung (5) des Deckteils (3) entspricht.

8. Verfahren nach Anspruch 1, **dadurch gekennzeichnet, daß** das Formteil (4') als geschlossen umlaufender Ring (11) ausgebildet wird, der eine Einlegeausnehmung (13) begrenzt.

9. Verfahren nach Anspruch 8, **dadurch gekennzeichnet, daß** die Ausnehmung um das Deckteil (3') randseitig derart angebracht wird, daß es in Form und Dimension der Einlegeausnehmung (13) entspricht.

10. Verfahren nach Anspruch 8 oder 9, **dadurch gekennzeichnet, daß** ein Verstärkungsteil (14), das in Form und Dimension dem Deckteil (3') entsprechend ausgebildet wird, zwischen dem Unterteil (2) und dem Deckteil (3') angeordnet wird.

11. Verfahren nach einem der Ansprüche 8 bis 10, **dadurch gekennzeichnet, daß** eine textile Zwischenlage zwischen dem Deckteil (3') und dem Verstärkungsteil (14) plaziert wird.

12. Einlage (1) für Schuhe
- mit einem Unterteil (2) und mit einem Deckteil (3) für die Fußsohle; und
- mit einem zumindest mit dem Unterteil (2) verbindbaren Formteil (4) **dadurch gekennzeichnet,**
- **daß** das Deckteil (3) mit einer, vorzugsweise bis in den Bereich des ersten bis fünften Mittelfußköpfchens reichenden, randseitig umlaufenden Ausnehmung (5) versehen ist,
- **daß** das Formteil (4; 4') zumindest im Bereich dieser Ausnehmung (5) auf dem Unterteil (2) aufliegt, und
- **daß** das Formteil (4; 4') und das Unterteil (2) im Bereich der Ausnehmung (5) des Deckteils (3; 3') einen zweilagigen formstabilen Randbereich (9,9') bilden.

13. Einlage nach Anspruch 12, **dadurch gekennzeichnet, daß** zwischen dem Deckteil (3) und dem Formteil (4) ein Polster (10) angeordnet ist.

14. Einlage nach Anspruch 12 oder 13, **dadurch gekennzeichnet, daß** auf dem Deckteil (3) eine Oberlage angeordnet ist.

15. Einlage nach einem der Ansprüche 12 bis 14, **dadurch gekennzeichnet, daß** das Formteil (4') als geschlossen umlaufender Ring (11) ausgebildet ist, der eine Einlegeausnehmung (13) begrenzt.

16. Einlage nach Anspruch 15, **dadurch gekennzeichnet, daß** das Deckteil (3') in seiner Form und Dimension der Form und Dimension der Einlegeausnehmung (13) entspricht.

17. Einlage nach Anspruch 15 oder 16, **dadurch gekennzeichnet, daß** ein Verstärkungsteil (14), das in Form und Dimension dem Deckteil (3') entspricht, zwischen dem Unterteil (2) und dem Deckteil (3') plazierbar ist.

18. Einlage nach einem der Ansprüche 15 bis 17, **dadurch gekennzeichnet, daß** eine textile Zwischenlage zwischen dem Deckteil (3') und dem Verstärkungsteil (14) plazierbar ist.

## Claims

1. A process for the production of an insert (1) in shoes with the following process steps:
- cutting to size a lower part (2), preferably shaped in the manner of a foot bed, a full-sole cover part (3) for the sole of the foot and a structural part (4); and
- joining the lower part (2), the structural part (4) and the cover part (3), whereby this arrangement is preferably deformed in a vacuum press on a last or a plaster mould,
**characterised in that**
- upon cutting the cover part (3) to size a recess (5) is produced at least along the side edges (6, 7) and the heel edge (8),
- the structural part (4) is laid upon the lower part (2) and is joined thereto to form a two-layer edge region (9, 9') at least in the region of the recess (5).

2. A process according to Claim 1,
**characterised in that** the side wall portions and the heel edge portion of the recess (5) form a closed recess and the side portions (6, 7) extend right into the region of the first to fifth head of the metatarsal bone.

3. A process according to Claim 1 or 2,
**characterised in that** the structural part (4) and the cover part (3) are preferably preheated free from adhesive.

4. A process according to one of Claims 1 to 3,
**characterised in that** the lower part (2) is provided with a layer of adhesive before deformation.

5. A process according to one of Claims 1 to 4,
**characterised in that** the unit comprising the parts (2, 3, 4) is ground into its final shape.

6. A process according to one of Claims 1 to 5,
**characterised in that** a top layer is applied on the cover part (3).

7. A process according to one of Claims 1 to 6,
**characterised in that** the structural part (4) is provided with a U-shaped contour, the shape and dimensions of which correspond to the recess (5) of the cover part (3).

8. A process according to Claim 1,
**characterised in that** the structural part (4') is constructed as a closed circumferential ring (11), which limits an insert recess (13).

9. A process according to Claim 8,
**characterised in that** the recess is mounted on the edge around the cover part (3') in such a manner that its shape and dimensions correspond to the insert recess (13).

10. A process according to Claim 8 or 9,
**characterised in that** a reinforcement part (14), whose shape and dimensions are designed to correspond to the cover part (3'), is disposed between the lower part (2) and the cover part (3').

11. A process according to one of Claims 8 to 10,
**characterised in that** an intermediate textile layer is placed between the cover part (3') and the reinforcement part (14).

12. An insert (1) for shoes
- with a lower part (2) and with a cover part (3) for the sole of the foot; and
- with a structural part (4) that can be connected at least to the lower part (2),
**characterised in that**
- the cover part (3) is provided with a recess (5) running around the edge and preferably extending right into the region of the first to fifth head of the metatarsal bone,
- the structural part (4; 4') lies on the lower part (2) at least in the region of this recess (5), and
- the structural part (4; 4') and the lower part (2) form a two-layer, dimensionally stable edge region (9, 9') in the region of the recess (5) of the cover part (3; 3').

13. An insert according to Claim 12,
**characterised in that** a pad (10) is disposed between the cover part (3) and the structural part (4).

14. An insert according to Claim 12 or 13,
**characterised in that** a top layer is disposed on the cover part (3).

15. An insert according to one of Claims 12 to 14,
**characterised in that** the structural part (4') is constructed as a closed circumferential ring (11), which limits an insert recess (13).

16. An insert according to Claim 15,
**characterised in that** the shape and dimensions of the cover part (3') correspond to the shape and dimensions of the insert recess (13).

17. An insert according to Claim 15 or 16,
**characterised in that** a reinforcement part (14), whose shape and dimensions correspond to the cover part (3'), can be placed between the lower part (2) and the cover part (3').

18. An insert according to one of Claims 15 to 17,
**characterised in that** an intermediate textile layer can be placed between the cover part (3') and the reinforcement part (14).

## Revendications

1. Procédé de fabrication d'une semelle orthopédique (1) pour chaussures, comprenant les étapes de procédé suivantes :
- découpe d'une pièce de base (2), de préférence sous forme d'assise pour pied, d'une pièce de recouvrement (3), pour la plante du pied et couvrant toute la semelle, et d'une pièce profilée (4) ; et
- assemblage de la pièce de base (2), de la pièce profilée (4) et de la pièce de recouvrement (3), cet agencement étant de préférence formé dans une presse sous vide sur un embauchoir ou une forme en plâtre,
**caractérisé**
- **en ce que**, pendant la découpe de la pièce de recouvrement (3), un évidement (5) est réalisé au moins le long des bords latéraux (6, 7) et du bord de talon (8),
- **en ce que** la pièce profilée (4), pour former une zone de bordure (9, 9') à deux couches, est posée au moins dans la zone de l'évidement (5) sur la pièce de base (2) et est assemblée avec celle-ci.

2. Procédé selon la revendication 1, **caractérisé en ce que** les parties de l'évidement (5) formant les parois latérales et la partie de l'évidement (5) formant le bord du talon forment un évidement d'un seul tenant et les parties latérales (6, 7) s'étendent jusque dans la zone du premier jusqu'au cinquième métatarsien.

3. Procédé selon la revendication 1 ou 2, **caractérisé en ce que** la pièce profilée (4) et la pièce de recouvrement (3) sont préchauffées de préférence sans colle.

4. Procédé selon l'une quelconque des revendications 1 à 3, **caractérisé en ce que** la pièce de base (2) est revêtue d'une couche de colle avant le formage.

5. Procédé selon l'une quelconque des revendications 1 à 4, **caractérisé en ce que** l'assemblage formé par les pièces (2, 3, 4) est poncé dans sa forme finale.

6. Procédé selon l'une quelconque des revendications 1 à 5, **caractérisé en ce qu'**une couche de revêtement est déposée sur la pièce de recouvrement (3).

7. Procédé selon l'une quelconque des revendications 1 à 6, **caractérisé en ce que** la pièce profilée (4) est conçue avec un contour en forme de U, dont la forme et le dimensionnement correspondent à l'évidement (5) de la pièce de recouvrement (3).

8. Procédé selon la revendication 1, **caractérisé en ce que** la pièce profilée (4') est conçue sous forme d'anneau (11) périphérique fermé, qui délimite un creux d'insertion (13).

9. Procédé selon la revendication 8, **caractérisé en ce que** l'évidement autour du bord de la pièce de recouvrement (3') est réalisé de telle sorte que sa forme et sa dimension correspondent au creux d'insertion (13).

10. Procédé selon la revendication 8 ou 9, **caractérisé en ce qu'**une pièce de renforcement (14), dont la forme et la dimension sont conçues conformément à la pièce de recouvrement (3'), est disposée entre la pièce de base (2) et la pièce de recouvrement (3').

11. Procédé selon l'une quelconque des revendications 8 à 10, **caractérisé en ce qu'**une couche intermédiaire textile est placée entre la pièce de recouvrement (3') et la pièce de renforcement (14).

12. Semelle orthopédique (1) pour chaussures, comprenant
- une pièce de base (2) et une pièce de recouvrement (3) pour la plante du pied ; et
- une pièce profilée (4) qui peut être assemblée au moins avec la pièce de base (2),
**caractérisée**
- **en ce que** la pièce de recouvrement (3) est munie d'un évidement périphérique (5) réalisé sur le bord et s'étendant de préférence jusque dans la zone du premier jusqu'au cinquième métatarsien,
- **en ce que** la pièce profilée (4, 4') repose sur la pièce de base (2) au moins dans la zone de cet évidement (5), et
- **en ce que** la pièce profilée (4, 4') et la pièce de base (2) forment dans la zone de l'évidement (5) de la pièce de recouvrement (3) une zone de bordure (9, 9') à deux couches de forme stable.

13. Semelle orthopédique selon la revendication 12, **caractérisée** en de qu'un capiton (10) est disposé entre la pièce de recouvrement (3) et la pièce profilée (4).

14. Semelle orthopédique selon la revendication 12 ou 13, **caractérisée en ce qu'**une couche de revêtement est déposée sur la pièce de recouvrement (3).

15. Semelle orthopédique selon l'une quelconque des revendications 12 à 14, **caractérisée en ce que** la pièce profilée (4') est conçue sous forme d'anneau (11) périphérique fermé, qui délimite un creux d'insertion (13).

16. Semelle orthopédique selon la revendication 15, **caractérisée en ce que** la pièce de recouvrement (3') présente une forme et une dimension qui correspondent à la forme et à la dimension du creux d'insertion (13).

17. Semelle orthopédique selon la revendication 15 ou 16, **caractérisée en ce qu'**une pièce de renforcement (14), dont la forme et la dimension correspondent à la pièce de recouvrement (3'), peut être placée entre la pièce de base (2) et la pièce de recouvrement (3').

18. Semelle orthopédique selon l'une quelconque des revendications 15 à 17, **caractérisée en ce qu'**une couche intermédiaire textile peut être placée entre la pièce de recouvrement (3') et la pièce de renforcement (14).
